# EUROPÄISCHE PATENTSCHRIFT

(11) **EP 0 177 714 B1**
(45) Veröffentlichungstag und Bekanntmachung des Hinweises auf die Patenterteilung: **23.10.1991**
(21) Anmeldenummer: 85110187.3
(22) Anmeldetag: 14.08.1985
(51) Int. Cl.: H01H 33/98, H01H 33/76

(54) **Druckgasschalter**
Pressurized-gas circuit breaker
Disjoncteur à gaz comprimé

(30) Priorität: 10.10.1984 CH 4864/84
(43) Veröffentlichungstag der Anmeldung: 16.04.1986
(73) Patentinhaber: BBC Brown Boveri AG, CH-5401 Baden (CH)
(72) Erfinder: Niemeyer, Lutz, Dr., CH-5242 Birr (CH)

(56) Entgegenhaltungen:
- FR-A- 2 385 214
- GB-A- 1 593 994
- US-A- 4 221 943
- US-A- 4 259 555

## Beschreibung

Bei der Erfindung wird ausgegangen von einem Druckgasschalter nach dem Oberbegriff von Patentanspruch 1.

Mit diesem Oberbegriff nimmt die Erfindung auf einen Stand der Technik Bezug, wie er etwa in der DE-PS 28 11 508 beschrieben ist. Beim bekannten Schalter wird vom Schaltlichtbogen aufgeheiztes Löschgas in eine Druckkammer geführt, in der es unter hohem Druck stehend nach Freigabe einer Abströmöffnung in den Expansionsraum den Schaltlichtbogen bebläst. Damit ein solcher Schalter innerhalb eines weiten Bereichs von Stromstärken befriedigend arbeitet, ist es erforderlich, dass eine im wesentlichen aus einer rohrförmigen Verlängerung bestehende und mit dem beweglichen Schaltstück zusammenwirkende Einrichtung vorgesehen ist, welche das in der Druckkammer befindliche Löschgas verzögert in den Expansionsraum entweichen lässt, und dass ferner der äussere Teil der Druckkammer durch ein Ventil vor zu hohen Drücken geschützt wird.

Aus FR-A-2 385 214, insbesondere Fig. 10 und S. 8, Zeilen 10 - 30, ist ein weiterer gemäss dem Oberbegriff von Patentanspruch 1 ausgebildeter Druckgasschalter bekannt. Dieser Schalter weist einen feststehenden Kontakt mit einem zum Expansionsraum hin geöffneten, düsenförmig ausgebildeten Kanal auf. Durch diesen Kanal wird vom Schaltlichtbogen erzeugtes Fluid hoher Temperatur und hohen Druckes in den Expansionsraum geführt, um so ein übermässiges Ansteigen des Druckes in der Druckkammer zu vermeiden.

Die Erfindung, wie sie in Anspruch 1 gekennzeichnet ist, löst die Aufgabe, einen Druckgasschalter der gattungsgemässen Art zu schaffen, bei dem mit einfachen Mitteln ein zu kleiner Druckaufbau bei kleinen und ein zu grosser Druckaufbau bei grossen Strömen vermieden wird.

Die Aufgabe wird in Verbindung mit den Merkmalen des Oberbegriffs gemäss dem kennzeichnenden Teil des Anspruchs 1 gelöst.

Beim erfindungsgemässen Druckgasschalter wird der Schaltlichtbogen in der Hochstromphase durch geeignete Führung der Löschgasströmung stark eingeengt, um sodann in seinem stromabwärts gelegenen Bogenteil je nach Strom mehr oder weniger stark aufzuweiten. Hierbei wird durch das in Achsenrichtung strömende Bogengas im Druckspeicher ein Druck aufgebaut. Dadurch wird sichergestellt, dass beim Schalten kleiner Ströme ein grosser Anteil des Bogengases zum Druckaufbau zur Verfügung steht. Zusätzliche Massnahmen zur Verzögerung der Löschgasströmung sind daher entbehrlich. Bei grossen Strömen wird dagegen ein Teil des Bogengases in den Expansionsraum abgeführt. Dadurch ist es nicht mehr erforderlich, Vorkehrungen zu treffen, durch welche sichergestellt ist, dass der Druckspeicher beim Schalten von Kurzschlussströmen nicht mit einem zu hohen Druck beaufschlagt wird.

Weitere Eigenschaften und Vorteile der Erfindung werden nachfolgend anhand eines in der Zeichnung dargestellten und die Erfindung nicht beschränkenden Ausführungsbeispiels näher erläutert.

Hierbei zeigt:
- Fig. 1: eine Aufsicht auf eine axial geschnittene Ausführungsform des erfindungsgemässen Druckgasschalters, wobei in der linken Hälfte der Zustand kurz nach der Trennung der Schaltstücke und in der rechten Hälfte der Zustand bei der Beblasung des Schaltlichtbogens dargestellt sind, und
- Fig. 2: eine Aufsicht auf einen Schnitt längs II-II durch den Druckgasschalter gemäss Fig. 1.

In Fig. 1 bezeichnet 1 ein im wesentlichen hohlzylindrisch ausgebildetes Gehäuse aus Isolierstoff. Dieses Gehäuse befindet sich in einer Atmosphäre von Isoliergas, wie etwa Schwefelhexafluorid von einigen bar Druck. Es enthält zwei längs einer Achse relativ zueinander bewegliche Schaltstücke 2 und 3. Das Schaltstück 2 ist auf einem Stromanschluss 4 abgestützt und enthält einen Kranz von Kontaktfingern 5 und 6, welche im Schaltstück 2 einen Hohlraum 7 begrenzen. Das Schaltstück 3 ist vollzylindrisch und längs der Zylinderachse beweglich ausgebildet. In der Einschaltstellung des Schalters ist es in den Hohlraum 7 eingefahren und kontaktiert mit seiner Aussenfläche die Innenflächen der Kontaktfinger 5 und 6. Die Kontaktfinger 6 sind an ihren vom freien Ende des Schaltstückes 2 abgewandten Enden etwas länger als die Kontaktfinger 5 und sparen hierdurch im Schaltstück 2 Kanäle 8 aus, die sich in radialer Richtung durch eine vorzugsweise aus Polytetrafluoräthylen (PTFE) bestehende Isolierdüse 9 in einen die Schaltstücke 2, 3 koaxial umgebenden, ringförmig ausgebildeten Druckspeicher 10 erstrecken. An den Mündungen der Kanäle 8 in den Druckspeicher 10 befinden sich Rückschlagventile 11, welche bei einer Druckabsenkung im Hohlraum 7 den Druckspeicher 10 gegenüber dem Hohlraum 7 verschliessen.

Der Druckspeicher 10 ist im wesentlichen vom Gehäuse 1 und der äusseren Mantelfläche der Isolierduse 9 begrenzt und durch ein Strömungslabyrinth 12 unterteilt. Dieses kann z.B. aus radialen ringförmigen Umlenkplatten 13 bestehen, die in axialer Richtung gegeneinander mit Abstand versetzt und abwechselnd an der Innenwand des Gehäuses 1 und der äusseren Mantelfläche der Isolierdüse 9 befestigt sind. Die Umlenkplatten 13 weisen freie Enden auf und begrenzen so einen mäanderförmig verlaufenden Strömungskanal für aufgeheiztes Löschgas, das während des Aufheizvorgangs vom Hohlraum 7 über die Kanäle 8 und einen ringförmigen Teilraum 14 des Druckspeichers 10 in einen weiteren ringförmigen Teilraum 15 des Druckspeichers 10 geführt wird. Der Teilraum 15 ist im wesentlichen vom Gehäuse 1, der Isolierdüse 9, einem vom Schaltstück 3 in einer nicht bezeichneten Oeffnung in gasdichter Weise durchsetzten und im wesentlichen radial erstreckten Gehäuseansatz 16 sowie dem Schaltstück 3 begrenzt. Der Teilraum 15 wird beim Ausschalten mit einer zwischen den freien Enden der sich trennenden Schaltstücke 2 und 3 befindlichen, an den Hohlraum 7 anschliessenden und den Schaltlichtbogen 17 aufnehmenden Lichtbogenkammer 18 verbunden, sobald das die Engstelle 19 der Isolierdüse 9 im wesentlichen in gasdichter Weise durchdringende Schaltstück 3 diese Engstelle freigegeben hat.

Zwischen Engstelle 19 der Isolierdüse 9 und freiem Ende des feststehenden Schaltstücks 3 befindet sich ein Ringraum 20, welcher beim Ausschalten schon vor dem Teilraum 15 mit der Lichtbogenkammer 18 verbunden ist. Der Ringraum 20 ist Teil eines Verbindungsweges von der Lichtbogenkammer 18 zu einem Expansionsraum 21. Dieser Verbindungsweg enthält neben dem Ringraum 20 auch in axialer Richtung geführte Kanäle 22, welche - wie aus Fig. 1 ersichtlich ist - die Kanäle 8 überkreuzen. Aus Fig. 2 kann entnommen werden, dass die Kanäle 8 bzw. 22 in radial bzw. axial verlaufenden Materialausnehmungen der Isolierdüse 9 angeordnet sind. Hierbei folgen in Umfangsrichtung der Isolierdüse 9 gesehen abwechselnd radial und axial erstreckte Materialausnehmungen aufeinander. Dies bewirkt, dass beim Ausschalten aufgeheiztes Isoliergas in besonders gleichmässiger Weise durch die Lichtbogenkammer 18 strömt.

Der Hohlraum 7 und der Teilraum 14 des Druckspeichers 10 sind zumindest teilweise mit einer Materialauskleidung 23 versehen, welche gegenüber dem Material der Kontaktfinger 5 und 6 des Schaltstückes 2 eine vergleichsweise geringe Wärmeleitfähigkeit, eine geringe Verdampfungsenthalpie sowie einen niedrigen Siedepunkt aufweist und bei Lichtbogeneinwirkung unter Bildung eines lichtbogenlöschenden Gases sehr leicht abdampft. Diese Materialauskleidungen 23 sind hierbei derart angeordnet, dass die durch das Auftreten des Schaltlichtbogens 17 infolge von Materialabdampfung bedingte Geometrieänderung keinen wesentlichen Einfluss auf das Strömungsverhalten des Lichtbogenplasmas vom Hohlraum 7 in den Druckspeicher 10 ausübt.

Die Materialauskleidungen 23 enthalten bevorzugt wasserstoffarme bzw. -freie Polymere auf der Basis Halogen-Kohlenstoff mit einem feinkörnigen Füllstoff, wie etwa Kohlenstoff oder Metallsulfide. Besonders zu empfehlen ist es, die Materialauskleidungen 23 aus Polytetrafluoräthylen mit feinkörnigen Pulverfüllungen von vorzugsweise 1 - 15 Gewichtsprozent Zink, 3 - 30 Gewichtsprozent Molybdändisulfid oder 7 - 15 Gewichtsprozent Graphit bzw. Kohle herzustellen.

Die an der oberen Stirnfläche des Hohlraumes 7 befindliche Materialauskleidung kann - wie Fig. 1 zu entnehmen ist - als Zapfen 24 ausgebildet sein. Das bewegliche Schaltstück 3 ist dann hohl auszubilden, damit in der Einschaltstellung der Zapfen 24 in das Schaltstück 3 eindringen kann.

Die Wirkungsweise des erfindungsgemässen Druckgasschalters ist nun wie folgt: Beim Ausschalten wird das Schaltstück 3 nach unten bewegt. Sobald sich die beiden Schaltstücke 2 und 3 trennen, wird zwischen ihren freien Enden der Schaltlichtbogen 17 gezogen (linke Hälfte von Fig. 1). Die Heizleistung dieses Schaltlichtbogens gelangt über den Hohlraum 7, die Kanäle 8 und durch die offenen Rückschlagventile 11 in den Druckspeicher 10 und führt dort zu einem Druckaufbau. Zugleich strömt ein Teil der Heizleistung durch die Kanäle 22 in den Expansionsraum 21 ab.

Mit zunehmendem Hub wird die Heizleistung des Schaltlichtbogens 7 vergrössert. Es gelangt daher trotz zunehmender Abströmung von Lichtbogenplasma in den Expansionsraum 21 nach wie vor ein erheblicher Teil des Lichtbogenplasmas in den Druckspeicher 10. Dieser Anteil ist umso grösser, je kleiner der Strom ist.

Durch die Rückschlagventile 11 wird vermieden, dass bei Abfall des Stromes und dem damit verbundenen Druckabfall im Hohlraum 7 eine Rückströmung des im Druckspeicher 10 befindlichen Gases durch die Kanäle 8 eintritt.

Durch die Materialauskleidung 23 wird zusätzlich erreicht, dass möglichst wenig Bogenwärme und damit Heizleistung durch Wärmeableitung auf die Innenseite der Kontaktfinger 5 verloren geht, und dass unter dem Einfluss des heissen Plasmas und der Strahlung des Schaltlichtbogens 17 aus diesen Auskleidungen in erheblichem Masse Material abdampft. Dies ist vor allem beim Schalten kleiner Ströme von Vorteil, da hierdurch zusätzlich der Druck des im Druckspeicher 10 befindlichen Löschgases erhöht wird. Eine weitere Wirkung der Materialauskleidungen 23 kann aber auch darin bestehen, dass eine gegebenenfalls erwünschte Kommutierung des Schaltlichtbogens 17 von den Kontaktfingern 5 bzw. 6 des Schaltstückes 2 auf einen in der Figur 1 nicht dargestellten weiteren Kontakt erleichtert wird. Ein solcher Kontakt kann in elektrisch leitender Weise mit dem Stromanschluss 4 verbunden und beispielsweise als im Bereich der Engstelle 19 der Isolierdüse 9 angeordneter Ring ausgebildet sein. Hierbei ist es von Vorteil, wenn eine Materialauskleidung in Form des Zapfens 24 vorgesehen und das bewegliche Schaltstück 3 hohl ausgebildet ist und in der Einschaltposition das freie Ende des Zapfens 24 umfasst. Bei einer solchen Ausbildung des Druckgasschalters wird beim Ausschalten kurz nach dem Trennen der beiden Schaltstücke 2 und 3 durch den Schaltlichtbogen 17 ein Dampfstrom erzeugt, welcher von den Kontaktfingern 5 und 6 zu dem in der Engstelle 19 der Isolierdüse befindlichen weiteren Kontakt gerichtet ist und dadurch die Kommutierung des Schaltlichtbogens 17 wesentlich erleichtert.

Sobald das Schaltstück 3 die Engstelle 19 der Isolierdüse 9 freigibt, strömt das im Teilraum 15 des Druckspeichers 10 unter Ueberdruck stehende Gas durch die Engstelle 19 der Isolierdüse 9 und schnürt den Schaltlichtbogen 17 an der Engstelle 19 ein (rechte Hälfte der Fig. 1). Hierdurch wird nicht nur der Abbrand der Isolierdüse 9 reduziert, sondern zugleich erreicht, dass der Schaltlichtbogen 17 hinter der Engstelle 19 durch das Schaltstück 2 zwangsläufig beträchtlich aufgeweitet wird. Dies führt zu einem magnetischen Druckgradienten in Richtung des Hohlraumes 7. Der Schaltlichtbogen 17 wirkt daher wie eine Pumpe, welche Kaltgas aus dem Teilraum 15 absaugt und es als Lichtbogenplasma in den Hohlraum 7 und damit über die Kanäle 8 in den Druckspeicher 10 mit erhöhtem Druck zurückbefördert.

Das Strömungslabyrinth 12 verhindert, dass sich das aus der Bogenzone über den Hohlraum 7 und die Kanäle 8 in den Teilraum 14 des Druckspeichers 10 eingespeiste Heissgas mit dem in den Teilraum 15 verdrängten kalten Löschgas durchmischt. Dadurch wird erreicht, dass der Lichtbogen im Bereich der Engstelle 19 nur mit kaltem Löschgas aus dem Teilraum 15 beblasen wird.

Durch den vor stehend beschriebenen Mechanismus wird somit erreicht, dass im Druckspeicher 10 auch beim Schalten kleiner Ströme Ueberdruck aufrechterhalten wird, dass der Lichtbogenkammer 18 kühles und unverschmutztes Löschgas zugeführt wird, und dass beim Abschalten grosser Ströme der Druckaufbau im Druckspeicher 10 durch Abblasen des in der Lichtbogenkammer 18 befindlichen überschüssigen Bogengases über den Ringraum 20 und die Kanäle 22 in den Expansionsraum 21 begrenzt wird.

## Patentansprüche

1. Druckgasschalter mit zwei zusammenwirkenden Schaltstücken (2, 3), von denen ein erstes (2) einen in der Einschaltstellung zumindest teilweise von einem zweiten (3) beider Schaltstücke ausgefüllten Hohlraum (7) aufweist, mit einem die Schaltstücke (2, 3) umgebenden und mit dem Hohlraum (7) verbundenen Druckspeicher (10) und mit einer an den Hohlraum (7) anschliessenden und von einem als Isolierdüse (9) ausgebildeter Isolierkörper auf ihrer Aussenseite zumindest teilweise begrenzten Lichtbogenkammer (18), welche beim Ausschalten durch ein zweites (3) beider Schaltstücke (2, 3) über einen Gaseintritt mit dem Druckspeicher (10) und über einen Gasaustritt mit einem Expansionsraum (21) verbindbar ist, dadurch gekennzeichnet, dass sich der Gasaustritt zwischen Engstelle (19) der Isolierdüse (9) und freiem Ende des ersten Schaltstückes (2) befindet und beim Ausschalten vom zweiten Schaltstück (3) vor dem Gaseintritt freigebbar ist.

2. Druckgasschalter nach Anspruch 1 mit den Hohlraum (7) und den Druckspeicher (10) verbindenden ersten Kanälen (8) und mit die Lichtbogenkammer (18) und den Expansionsraum (21) verbindenden zweiten Kanälen (22), dadurch gekennzeichnet, dass erste und zweite Kanäle (8, 22) über Kreuz geführt sind.

3. Druckgasschalter nach Anspruch 2, dadurch gekennzeichnet, dass in den ersten Kanälen (8) Rückschlagventile (11) vorgesehen sind, welche derart geschaltet sind, dass bei Druckabfall im Hohlraum (7) ein Rückströmen von Löschgas aus dem Druckspeicher (10) verhindert wird.

4. Druckgasschalter nach einem der Ansprüche 1 bis 3, dadurch gekennzeichnet, dass im Druckspeicher (10) ein Strömungslabyrinth (12) vorgesehen ist, welches den Druckspeicher (10) in zwei Teilräume (14, 15) unterteilt.

5. Druckgasschalter nach Anspruch 4, dadurch gekennzeichnet, dass das Strömungslabyrinth (12) aus gut wärmeleitendem Material besteht.

6. Druckgasschalter nach einem der Ansprüche 1 bis 5, dadurch gekennzeichnet, dass im Hohlraum (7) und/oder in Kanälen (8) vom Hohlraum (7) zu einem Teilraum (15) des Druckspeichers (10) Materialauskleidungen (23) enthaltend Polymere auf der Basis Halogen-Kohlenstoff mit einem pulverförmigen Füllstoff vorgesehen sind.

7. Druckgasschalter nach Anspruch 6, dadurch gekennzeichnet, dass die Materialauskleidungen (23) Polytetrafluoräthylen mit feinkörnigen Pulverfüllungen von vorzugsweise 1 - 15 Gewichtsprozent Zink, 3 - 30 Gewichtsprozent Molybdändisulfid oder 7 - 15 Gewichtsprozent Graphit oder Kohle enthalten.

8. Druckgasschalter nach einem der Ansprüche 6 oder 7, dadurch gekennzeichnet, dass die Auskleidung (23) zumindest teilweise als Zapfen (24) ausgebildet ist, welcher Zapfen in axialer Richtung in den Hohlraum (7) erstreckt und in der Einschaltposition des Druckgasschalters in das freie Ende des zweiten Schaltstückes (3) eingefahren ist.

9. Druckgasschalter nach einem der Ansprüche 2 bis 8, dadurch gekennzeichnet, dass die Isolierdüse (9) Materialausnehmungen zur Aufnahme der ersten und der zweiten Kanäle (8, 22) aufweist, von denen die die ersten Kanäle (8) aufnehmenden Materialausnehmungen im wesentlichen radial und die die zweiten Kanäle (22) aufnehmenden Materialausnehmungen im wesentlichen axial geführt sind.

10. Druckgasschalter nach Anspruch 9, dadurch gekennzeichnet, dass in Umfangsrichtung der Isolierdüse (9) gesehen abwechselnd eine radial und eine axial erstreckte Materialausnehmung aufeinanderfolgen.

## Claims

1. Gas-blast switch having two interacting switch pieces (2, 3), of which a first (2) has a hollow space (7) which is filled in the switched-on position at least partially by a second (3) of the two switch pieces, having a pressure reservoir (10) which encircles the switch pieces (2, 3) and is connected to the hollow space (7), and having an arc chamber (18) which adjoins the hollow space (7), is at least partially limited on its outer side by an insulating body which is constructed as an insulating nozzle (9), and, during switching-off, can be connected by a second (3) of the two switch pieces (2, 3) via a gas inlet to the pressure reservoir (10) and via a gas outlet to an expansion chamber (21), characterised in that the gas outlet is located between the narrow point (19) of the insulating nozzle (9) and the free end of the first switch piece (2) and, during switching-off, can be cleared by the second switch piece (3) before the gas entry.

2. Gas-blast switch according to Claim 1, having first channels (8) connecting the hollow space (7) and the pressure reservoir (10) and having second channels (22) connecting the arc chamber (18) and the expansion chamber (21), characterised in that the first and second channels (8, 22) run crosswise.

3. Gas-blast switch according to Claim 2, characterised in that non-return valves (11) are provided in the first channels (8), which non-return valves (11) are connected in such a way that, when there is a pressure drop in the hollow space (7), a return flow of quenching gas out of the pressure reservoir (10) is prevented.

4. Gas-blast switch according to one of Claims 1 to 3, characterised in that a flow labyrinth (12) is provided in the pressure reservoir (10), which flow labyrinth (12) subdivides the pressure reservoir (10) into two subspaces (14, 15).

5. Gas-blast switch according to Claim 4, characterised in that the flow labyrinth (12) is made of a material which is a good thermal conductor.

6. Gas-blast switch according to one of Claims 1 to 5, characterised in that material linings (23) containing polymers based on halogenocarbon with a powdered filler material are provided in the hollow space (7) and/or in channels (8) from the hollow space (7) to a subspace (15) of the pressure reservoir (10).

7. Gas-blast switch according to Claim 6, characterised in that the material linings (23) contain polytetrafluoroethylene with fine-grained powder fillings of preferably 1-15 per cent by weight of zinc, 3-30 per cent by weight of molybdenum disulphide or 7-15 per cent by weight of graphite or carbon.

8. Gas-blast switch according to one of Claims 6 or 7, characterised in that the lining (23) is at least partially constructed as a pin (24) which extends in the axial direction into the hollow space (7) and, in the switch-on position of the gas-blast switch, is moved into the free end of the second switch piece (3).

9. Gas-blast switch according to one of Claims 2 to 8, characterised in that the insulating nozzle (9) has material cutouts for accommodating the first and second channels (8, 22), of which the material cutouts accommodating the first channels (8) run essentially radially and the material cutouts accommodating the second channels (22) run essentially axially.

10. Gas-blast switch according to Claim 9, characterised in that, as viewed in the peripheral direction of the insulating nozzle (9), a radially and an axially extending material cutout follow each other alternately.

## Revendications

1. Interrupteur à gaz comprimé avec deux pièces de contact (2, 3) qui coopèrent l'une avec l'autre, dont une première (2) présente un espace creux (7) au moins partiellement rempli par une seconde (3) des deux pièces de contact en position de fermeture, avec un réservoir pressurisé (10) entourant les deux pièces de contact (2, 3) et raccordé à l'espace creux (7), et avec une chambre d'arc électrique (18) se raccordant à l'espace creux (7) et délimitée au moins partiellement sur sa face extérieure par un corps isolant ayant la forme d'une boîte isolante (9), chambre qui, à la coupure, peut être mise en communication par une seconde (3) des deux pièces de contact (2, 3) via une entrée de gaz avec le réservoir pressurisé (10) et via une sortie de gaz avec une chambre d'expansion (21), caractérisé en ce que la sortie de gaz est située entre un col (19) de la boîte isolante (9) et une extrémité libre de la première pièce de contact (2) et peut être libérée par la seconde pièce de contact (3), à la coupure, avant l'entrée de gaz.

2. Interrupteur à gaz comprimé suivant la revendication 1, avec des premiers canaux (8) reliant l'espace creux (7) et le réservoir pressurisé (10) et avec des deuxièmes canaux (22) reliant la chambre d'arc électrique (18) et la chambre d'expansion (21), caractérisé en ce que les premiers et les deuxièmes canaux (8, 22) sont disposés en position croisée.

3. Interrupteur à gaz comprimé suivant la revendication 2, caractérisé en ce qu'il est prévu, dans les premiers canaux (8), des soupapes de non retour (11) qui sont montées de telle façon qu'en cas de chute de pression dans l'espace creux (7), elles empêchent tout refoulement de gaz de soufflage hors du réservoir pressurisé (10).

4. Interrupteur à gaz comprimé suivant l'une ou l'autre des revendications 1 à 3, caractérisé en ce qu'il est prévu, dans le réservoir pressurisé (10), un labyrinthe (12) qui subdivise le réservoir pressurisé (10) en deux compartiments (14, 15).

5. Interrupteur à gaz comprimé suivant la revendication 4, caractérisé en ce que le labyrinthe (12) est réalisé en un matériau bon conducteur de la chaleur.

6. Interrupteur à gaz comprimé suivant l'une ou l'autre des revendications 1 à 5, caractérisé en ce que, dans l'espace creux (7) et/ou dans des canaux (8) menant de l'espace creux (7) à un compartiment (15) du réservoir pressurisé (10), il est prévu des revêtements de matière (23) contenant des polymères à base halogène-carbone avec une charge pulvérulente.

7. Interrupteur à gaz comprimé suivant la revendication 6, caractérisé en ce que les revêtements de matière (23) contiennent du polytétrafluoréthylène avec des charges à grain fin constituées de préférence, en poids, de 1 - 15 % de zinc, 3 - 30 % de bisulfure de molybdène ou 7 - 15 % de graphite ou de charbon.

8. Interrupteur à gaz comprimé suivant l'une ou l'autre des revendications 6 ou 7, caractérisé en ce que le revêtement (23) a, au moins en partie, la forme d'un pivot (24) qui s'étend en direction axiale dans l'espace creux (7) et qui, en position de fermeture de l'interrupteur à gaz comprimé, est introduit dans l'extrémité libre de la seconde pièce de contact (3).

9. Interrupteur à gaz comprimé suivant l'une ou l'autre des revendications 2 à 8, caractérisé en ce que la boîte isolante (9) présente des évidements pour le logement des premiers et des seconds canaux (8, 22), parmi lesquels les évidements contenant les premiers canaux (8) sont essentiellement radiaux et les évidements contenant les seconds canaux (22) sont essentiellement axiaux.

10. Interrupteur à gaz comprimé suivant la revendication 9, caractérisé en ce que, en ragardant dans le sens circonférentiel de la boîte isolante (9), un évidement radial et un évidement axial se succèdent en alternance.
